# EUROPÄISCHE PATENTSCHRIFT

(11) **EP 3 247 515 B1**
(45) Veröffentlichungstag und Bekanntmachung des Hinweises auf die Patenterteilung: **31.03.2021**
(21) Anmeldenummer: 15804099.8
(22) Anmeldetag: 27.11.2015
(51) Int. Cl.: B22D 41/24, B22D 41/40

(54) **SCHIEBEVERSCHLUSS FÜR EINEN METALLSCHMELZE ENTHALTENDEN BEHÄLTER**
SLIDING CLOSURE FOR A CONTAINER CONTAINING MOLTEN METAL
FERMETURE À TIROIR POUR RÉCIPIENT CONTENANT UN BAIN DE FUSION MÉTALLIQUE

(30) Priorität: 23.01.2015 CH 912015
(43) Veröffentlichungstag der Anmeldung: 29.11.2017
(73) Patentinhaber: Refractory Intellectual Property GmbH & Co. KG, 1100 Wien (AT)
(72) Erfinder: COUSIN, Jean-Daniel, 6003 Luzern (CH); GISLER, Rebecca, 6280 Hochdorf (CH)
(74) Vertreter: Luchs, Willi
(86) Internationale Anmeldenummer: PCT/EP2015/077972
(87) Internationale Veröffentlichungsnummer: WO 2016/116197

(56) Entgegenhaltungen:
- EP-A2- 1 119 428
- WO-A1-03/103878
- CH-A2- 707 075
- CH-A5- 639 301
- CH-A5- 673 097
- US-A- 5 421 563

## Beschreibung

Die Erfindung betrifft einen Schiebeverschluss für einen Metallschmelze enthaltenden Behälter, mit einem an diesem befestigbaren Gehäuseteil und einer relativ zu ihm längsverschiebbaren Schiebereinheit, in welche je eine feuerfeste Schieberplatte einsetzbar ist, wobei die Schiebereinheit von mehreren senkrecht zu ihr am Gehäuseteil befestigten Haltemitteln längsverschiebbar gehalten ist.

Schiebeverschlüsse dieser Art werden bekanntlich bei Stranggiessanlagen zum Öffnen und Schliessen der Ausgussöffnung eines metallurgischen Gefässes eingesetzt. Im Betrieb werden durch die Stahlschmelze hohe Temperaturen verursacht, die sich in der Umgebung der feuerfesten Schieberplatten auch auf das Schiebergehäuse übertragen. Im Aussenbereich des Gehäuses herrschen dagegen wesentlich niedrigere Temperaturen, etwa nahe der Raumtemperatur in der Umgebung. Das Schiebergehäuse muss dennoch auch in diesem Bereich für die Befestigung der Haltemittel für die Schiebereinheit stabil sein.

Ein Schiebeverschluss der eingangs genannten Art ist in der Druckschrift EP-A-1 119 428 geoffenbart, bei welchem sich das Gehäuseteil in Verschieberichtung über die gesamte Länge und seitlich bis ausserhalb der Haltemittel erstreckt, so dass diese Haltemittel im Bereich zwischen den Schieberplatten und den Längswandungen des Gehäuseteils platziert sind. Dadurch kann zwar eine hohe Steifigkeit des Schiebergehäuses erzielt werden, es entsteht aber dort gleichzeitig eine erhöhte Rissanfälligkeit, da das grosse Temperaturgefälle zwischen dem Innen- und dem Aussenbereich des Gehäuses unterschiedliche Wärmeausdehnungen und damit sehr hohe Spannungen in der Übergangszone zwischen beiden Bereichen verursacht.

In der Druckschrift CH-A-707 075 sind in dem Schiebergehäuse aussenseitig vier Stützkörper mit nach innen gerichteten Führungsrollen befestigt. In diesen Stützkörpern sind Federorgane für das Anpressen des Rahmens der Schiebereinheit und der darin enthaltenden Verschlussplatte gegen das Schiebergehäuse bzw. gegen die Verschlussplatte in letzterem enthalten. Damit kann aber bei einem Durchbruch als Störungsfall, insbesondere wenn die Schiebereinheit nicht mehr bewegt werden kann, der Schiebeverschluss nurmehr als Gesamtes von dem Behälter entfernt werden.

Zudem sind die im Gehäuseteil befestigten Haltemittel beidseitig zu den Verschlussplatten jeweils durch eine Verbindungsstange miteinander verbunden. Dies bewirkt, dass die Schiebereinheit nur dann vom Gehäuseteil gelöst werden kann, wenn sie in diese ausserhalb der Offen- und der Schliessstellung liegende Position verschoben werden kann, in der dann die Federorgane entspannt sind.

Der Erfindung liegt die Aufgabe zugrunde, diese Nachteile zu vermeiden und einen Schiebeverschluss der eingangs genannten Art zu schaffen, welcher auch in einem Störungsfall, insbesondere wenn die Schiebereinheit nicht mehr bewegbar ist, geöffnet werden kann. Dabei soll der Gehäuseteil nicht rissanfällig und gleichsam festigkeitsmässig stabil genug ausgebildet sein, damit die Haltemittel, welche die Schiebereinheit an ihm halten, einwandfrei gelagert sind.

Diese Aufgabe ist erfindungsgemäss durch die Merkmale des Anspruchs 1 gelöst.

Durch die lösbare einzelne Befestigung der Haltemittel am Gehäuseteil, derart, dass sie im verspannten Zustand des Schiebeverschlusses annähernd in jeder Stellung der Schiebereinheit von dem Gehäuseteil gelöst werden können, entsteht ein erheblicher Vorteil im Betrieb eines Schiebeverschlusses, weil damit bei den ab und zu auftretenden Störungen ein Öffnen desselben vielfach ermöglicht wird, ohne dass die Haltemittel und/oder andere Teile zerstört werden müssen.

Sehr vorteilhaft weist das Gehäuseteil des Schiebeverschlusses in Längsrichtung relativ nahe bei den Schieberplatten verlaufende Wandungen mit seitlichen Ansätzen auf, die mit Lagern für die einzelnen Haltemittel der Schiebereinheit versehen sind.

Auf diese Weise können die sonst im Gehäuseteil entstehenden Spannungen weitgehend ausgeräumt werden, weil im Betrieb die augenförmigen Lager sich unabhängig voneinander der Erhitzung anpassen können, auch wenn dort beträchtliche Temperaturunterschiede vorhanden sind.

Die erforderliche Steifigkeit des Gehäuses ist dennoch ausreichend für die sichere Lagerung der Haltemittel für die Schiebereinheit in den augenförmigen Lagern des Gehäuses sichergellt und es wird aber damit eine verbesserte gerade bleibende Plattenauflage erzielt.

Die Erfindung sieht ebenfalls vor, dass das Gehäuseteil beidseitig je zwei seitliche Ansätze aufweist, deren Lager im Gehäuseteil symmetrisch zur Ausgussöffnung des Schiebeverschlusses angeordnet sind. Diese symmetrische Anordnung ermöglicht eine optimale Kraftübertragung der Haltemittel auf die Schiebereinheit und damit auf die gegeneinander anzupressenden Schieberplatten des Verschlusses.

Die Erfindung sieht weiterhin vor, dass die Haltemittel mit auf Führungsbahnen der Schiebereinheit parallel zur Arbeitsebene des Schiebeverschlusses gleitenden Gleitrollen versehen sind, welche gegen die Führungsbahnen durch in den Lagern angeordnete Federorgane beaufschlagt sind. Auf diese Weise werden etwaige Verformungen der augenförmigen Lager kompensiert, ohne dass sie die Führung der Schiebereinheit entlang ihrer Führungsbahnen beeinträchtigen.

Es ist im Sinne einer einfachen Konstruktion der Haltemittel zweckmässig, wenn diese ein in ihren Lagern geführtes bolzenförmiges Verbindungsglied und einen mit diesem vorzugsweise lösbar verbundenen Träger für mindestens eine Gleitrolle aufweisen.

Es ist auch konstruktiv und montagetechnisch zweckmässig, wenn die augenförmigen Lager als Lagerbüchsen ausgebildet sind und diese sie aufnehmenden Ansätze mit einem dem Büchsendurchmesser angepassten halbrunden Endteil, vorzugsweise in Gestalt einer den Ansatz stirnseitig abschliessenden Halbschale versehen sind.

Die Erfindung sieht auch vor, dass die Schiebereinheit am Gehäuseteil mittels einer Scharnierverbindung angelenkt ist, deren Scharnierflügel einerseits an der Schiebereinheit und andererseits direkt an der einen Längswandung des Gehäuseteils angebracht sind. Dadurch sind die Scharnierflügel am Gehäuseteil sicher befestigt.

Die Erfindung sowie weitere Vorteile sind nachfolgend anhand eines Ausführungsbeispiels unter Bezugnahme auf die Zeichnung näher erläutert. Es zeigt:
- Fig. 1: einen erfindungsgemässen Schiebeverschluss, in der aufgeklappten Stellung und perspektivisch dargestellt; und
- Fig. 2: den Schieberverschluss nach Fig. 1 im Schnitt und in der zugeklappten Stellung dargestellt;
- Fig. 3: eine perspektivische Ansicht des Schiebeverschlusses nach Fig. 1 bei der erfindungsgemäss vom Gehäuseteil gelösten Schiebereinheit;
- Fig. 4: eine Draufsicht eines Ansatzes beim Gehäuseteil des Schiebeverschlusses nach Fig. 1 bei fixiertem Haltemittel, und
- Fig. 5: eine Draufsicht des Ansatzes bei gelöstem Haltemittel.

Der Schiebeverschluss 10 gemäss Fig. 1 bzw. Fig. 2 eignet sich als Verschlussorgan bei einer nicht näher gezeigten Giesspfanne oder einem ähnlichen Metallschmelze enthaltenden Behälter, wie diese insbesondere bei Stranggiessanlagen von Stahl eingesetzt werden. Selbstverständlich eignet er sich auch als Verschlussorgan beispielsweise für Giessereien auch im Nichteisenmetallbereich.

Dieser Schiebeverschluss 10 besteht im Wesentlichen aus einem Gehäuseteil 1 und einer zu diesem längsverschiebbaren Schiebereinheit 2, die längsseitig am Gehäuseteil 1 mit einer Scharnierverbindung 3 angelenkt ist. Im Gehäuseteil 1 ist eine obere feuerfeste Bodenplatte 4 befestigt, an die im zugeklappten Zustand eine untere feuerfeste Schieberplatte 5 der Schiebereinheit 2 angepresst ist, wobei letztere von mehreren senkrecht zu ihr am Gehäuseteil 1 befestigten Haltemitteln 6a, 6b und 7a, 7b längsverschiebbar gehalten ist.

Das normalerweise gegossene Gehäuseteil 1 weist in Längsrichtung relativ nahe bei den Platten 4, 5 verlaufende äussere Wandungen 8, 9 mit seitlichen Ansätzen 10a, 10b und 11a, 11b auf, die mit vorzugsweise augenförmigen Lagern 12 für die einzelnen Haltemittel 6a, 6b und 7a, 7b der Schiebereinheit 2 versehen sind.

Diese seitlichen Wandungen 8, 9 des Gehäuseteils 1 sind jeweils mit einem Abstand von annähernd einem bis mehreren Zentimetern zu den Aussenseiten der Platten 4, 5 bemessen, damit dieser Gehäuseteil im Betriebszustand beim Giessen einen annähernd gleichmässige Temperaturverteilung aufweist.

Die Haltemittel 6a, 6b und 7a, 7b sind ihrerseits parallel zur Arbeitsebene des Schiebeverschlusses 10 mit auf Führungsbahnen 13a, 13b der Schiebereinheit 2 gleitenden Gleitrollen 14 versehen, welche gegen die Führungsbahnen 13a, 13b durch in den Lagern 12 eingebaute Federorgane 15 beaufschlagt sind. Diese Führungsbahnen 13a, 13b sind ihrerseits auf herkömmliche Weise durch je eine Öffnung 34 für die Freigabe einer jeweiligen Gleitrolle 14 zweigeteilt und endseitig mit Rampen 33 versehen, um die Haltemittel und mit ihnen die Federorgane verspannen bzw. entspannen zu können, wie dies in der Druckschrift EP-A-1 119 428 im Detail erläutert ist.

Die Lager 12 der Haltemittel 6a, 6b, 7a, 7b sind als Lagerbüchsen ausgebildet, wobei die sie aufnehmenden Ansätze 10a, 10b; 11a, 11b mit einem den Büchsendurchmesser angepassten halbrunden Endteil in Gestalt einer den Ansatz stirnseitig abschliessenden Halbschale versehen sind.

Wie aus Fig. 1 ersichtlich ist, weist das Gehäuseteil 1 beidseitig je zwei seitliche Ansätze 10a, 10b bzw. 11a, 11b auf, deren Lager 12 im Gehäuseteil 1 symmetrisch zur Ausgussöffnung 16 des Schiebeverschlusses 10 platziert sind. Diese Anordnung ermöglicht eine optimale Kraftübertragung von den Haltemitteln 6a, 6b; 7a, 7b auf die Schiebereinheit 2 und damit auf die im zugeklappten Zustand gegeneinander angepressten Platten 4, 5.

Die einzelnen Haltemittel 6a, 6b; 7a, 7b bestehen aus einem in den Lagern 12 geführten bolzenförmigen Verbindungsglied 17 und einem mit diesem zum Erleichtern der Montage lösbar verbundenen Träger 18 für die daran gelagerte Gleitrolle. Alternativ dazu kann der Träger 18 beidseitig mit auf eigenen Führungsbahnen entlanglaufenden Gleitrollen versehen sein. Statt Gleitrollen sind auch Gleitsteine und ähnliche Gleitelemente verwendbar.

Erfindungsgemäss sind diese Haltemittel 6a, 6b; 7a, 7b derart einzeln am Gehäuseteil 1 lösbar befestigt, dass sie im verspannten Zustand des Schiebeverschlusses 10 annähernd in jeder Stellung der Schiebereinheit 2 von dem Gehäuseteil gelöst werden können. Dies ist insbesondere in einem Störungsfall von Bedeutung, wenn die Schiebereinheit primär bei einem Durchbruch wegen verschweisster Stahlschmelze nicht mehr bewegt werden kann.

Fig. 3 zeigt die nach der Erfindung vom Gehäuseteil 1 gelöste Schiebereinheit 2. Es sind mit der Schiebereinheit die Lager 12 der Haltemittel 6a, 6b; 7a, 7b jeweils bajonettartig durch Verdrehen vom Gehäuseteil 1 senkrecht zu diesem entfernt. Die Lager 12 und mit ihnen die Haltemittel 6a, 6b; 7a, 7b sind jeweils um einen bestimmten Winkel verdreht, wobei damit auch die mit diesen verbundenen Gleitrollen 14 geschwenkt werden, welche an den Führungsbahnen 13a, 13b der Schiebereinheit 2 anliegen. Die Haltemittel 6a, 6b; 7a, 7b mit den Lagern 12 können anschliessend von der Schiebereinheit 2 weggenommen und je nachdem wieder im Gehäuseteil 1 befestigt werden.

Zweckmässigerweise sind die Lager 12 der Haltemittel 6a, 6b; 7a, 7b jeweils mit an ihrer Aussenseite gleichmässig über den Umfang achsparallel verlaufender Längsführungen 12' ausgebildet, welche jeweils wie ein Bajonett in korrespondierenden Nuten 10", 11" einer Öffnung 10', 11' im Ansatz 10a, 10b bzw. 11a, 11b des Gehäuseteils 1 einführbar und anschliessend durch ein Verdrehen und Fixieren mittels eines Arretiermittels 26 darin gesichert sind. Diese Öffnungen 10', 11' sind dabei mit einem zylindrischen Teil versehen, in welchem ein jeweiliges Lager 12 gedreht und positioniert werden kann.

Fig. 4 zeigt den einen Ansatz 10a des Gehäuseteils 1 und das darin von dem Arretiermittel 26 fixierte Lager 12 eines Haltemittels. Das Lager 12 ist dabei in der jeweiligen Öffnung 10', 11' so verdreht, bis seine Längsführungen 12' über denjenigen der Öffnungen 10', 11' aufliegen.

Demgegenüber ist in Fig. 5 die Position des Lagers 12 bei entferntem Arretiermittel 26 und gedrehter Position in der Öffnung 10', 11' verdeutlicht, bei der das Lager 12 mit seinen Längsführungen 12' durch die Nuten 10" verschoben und vom Gehäuseteil 1 weggenommen werden können. Der Innenwandung der Öffnung 10', 11' sind jeweils korrespondierende Längsführungen 27 zu denjenigen des Lagers 12 zugeordnet, zwischen denen die Nuten 10" verlaufen.

Zum Befestigen des Schiebeverschlusses an die Giesspfanne dienen nicht dargestellte Befestigungsschrauben, die in Ecklaschen 19 des Gehäuseteils 1 einschwenkbar und anschliessend gegen sie anziehbar sind.

Die Betätigung der Schiebereinheit 2 erfolgt ihrerseits durch ein ebenfalls nicht veranschaulichtes Antriebsorgan in Gestalt eines Hydraulikzylinders, dessen Schubstange mit einer Kupplungsklaue 20 der Schiebereinheit verbindbar ist.

Um das Auf- und Zuklappen des Schiebeverschlusses zu ermöglichen, ist die Schiebereinheit 2 in an sich bekannter Weise am Gehäuseteil 1 mittels der Scharnierverbindung 3 angelenkt, wobei die Scharnierflügel 21, 22 einerseits an der Schiebereinheit 2 und andererseits direkt an der einen Längswandung 9 des Gehäuseteils 1 befestigt sind.

Die erfindungsgemässe Konstruktion des Gehäuseteils 1 eignet sich auch für einen Schiebeverschluss, deren Haltemittel 7a, 7b; 8a, 8b anders als vorstehend beschrieben ausgebildet sind, soweit auch bei ihnen eine Lagerung der Haltemittel in den Ansätzen 10a, 10b; 11a 11b der Schiebereinheit 2 möglich ist.

Die Erfindung ist mit dem erläuterten Ausführungsbeispiel ausreichend dargetan. Sie könnte aber noch durch andere Varianten verdeutlicht sein. So könnte es sich auch um einen Dreiplatten-Schiebeverschluss handeln, bei dem zwischen Gehäuseteil und der Schiebereinheit eine Schieberplatte in einem zusätzlichen Rahmen in herkömmlicher Weise verschiebbar angeordnet wäre. Der Gehäuseteil wäre dann in gleicher Weise wie bei der Variante nach Fig. 1 mit den erfindungsgemässen Vorteilen ausgebildet, wobei dann die Schiebereinheit einzig zum automatischen Verspannen des Verschlusses verschiebbar geführt würde.

Die Haltemittel könnten anders als bajonettartig am Gehäuseteil lösbar befestigt sein, wie beispielsweise durch eine Art Schraubenverbindung oder eine Schnappkupplung oder dergleichen.

## Patentansprüche

1. Schiebeverschluss für einen Metallschmelze enthaltenden Behälter, mit einem an diesem befestigbaren Gehäuseteil (1) und einer zu diesem längsverschiebbaren Schiebereinheit (2), in welche je eine feuerfeste Platte (4 bzw. 5) einsetzbar ist, wobei die Schiebereinheit (2) längsverschiebbar von mehreren senkrecht zu ihr am Gehäuseteil (1) befestigten Haltemitteln (6a, 6b; 7a, 7b) gehalten ist, **dadurch gekennzeichnet, dass**
die Haltemittel (6a, 6b; 7a, 7b) einzeln am Gehäuseteil (1) lösbar befestigt sind, derart, dass sie im verspannten Zustand des Schiebeverschlusses (10) annähernd in jeder Stellung der Schiebereinheit (2) von dem Gehäuseteil (1) gelöst werden können, indem diese Haltemittel (6a, 6b; 7a, 7b) jeweils ein im Gehäuseteil (1) aufnehmbares Lager (12) umfassen, welches bajonettartig durch Einschieben und Verdrehen darin lösbar befestigbar bzw. umgekehrt von diesem wegnehmbar ist, wobei dieses Einschieben bzw. Herausnehmen der Lager (12) in bzw. aus dem Gehäuseteil (1) annähernd senkrecht zu letzterem erfolgt.

2. Schiebeverschluss nach Anspruch 1, **dadurch gekennzeichnet,**
**dass**
an den Aussenseiten der Lager (12) der Haltemittel (6a, 6b; 7a, 7b) jeweils gleichmässig über den Umfang verteilte Längsführungen (12') ausgebildet sind, welche wie ein Bajonett in korrespondierenden Nuten (10", 11") einer Öffnung (10', 11') im Gehäuseteil (1) einführbar und anschliessend durch ein Verdrehen und Fixieren mittels eines Arretiermittels (26) darin gesichert sind.

3. Schiebeverschluss nach Anspruch 2, **dadurch gekennzeichnet,**
**dass**
das jeweilige Lager (12) und mit ihm das Haltemittel (6a, 6b; 7a, 7b) um einen bestimmten Winkel verdrehbar ist, wobei damit auch die mit diesen verbundene Gleitrolle (14) verdreht wird, welche im verspannten Zustand an Führungsbahnen (13a, 13b) der Schiebereinheit (2) anliegt.

4. Schiebeverschluss nach einem der vorhergehenden Ansprüche bis 3, **dadurch gekennzeichnet, dass**
das Gehäuseteil (1) in Längsrichtung nahe bei der Platte (4, 5) verlaufende Wandungen (8, 9) mit seitlich wegragenden Ansätzen (10a, 10b bzw. 11a, 11b) aufweist, in welchen Lager (12) der einzelnen Haltemittel (6a, 6b; 7a, 7b) aufnehmbar sind.

5. Schiebeverschluss nach Anspruch 4, **dadurch gekennzeichnet,**
**dass**
das Gehäuseteil (1) beidseitig je zwei seitliche Ansätze (10a, 10b bzw. 11a, 11b) aufweist, deren Lager (12) im Gehäuseteil (1) symmetrisch zur Ausgussöffnung (16) des Schiebeverschlusses angeordnet sind.

6. Schiebeverschluss nach Anspruch 4 oder 5, **dadurch gekennzeichnet, dass**
die seitlichen Wandungen (8, 9) des Gehäuseteils (1) jeweils mit einem Abstand von annähernd einem bis mehreren Zentimetern zu den Aussenseiten der Platten (4, 5) bemessen sind.

7. Schiebeverschluss nach einem der vorhergehenden Ansprüche 4 bis 6, **dadurch gekennzeichnet, dass** die Haltemittel (6a, 6b; 7a, 7b) mit auf Führungsbahnen (13a bzw. 13b) der Schiebereinheit (2) parallel zur Arbeitsebene des Schiebeverschlusses (10) gleitenden Gleitrollen (14) versehen sind, welche gegen die Führungsbahnen (13a, 13b) durch in den Lagern (12) angeordnete Federorgane (15) beaufschlagt sind.

8. Schiebeverschluss nach Anspruch 7, **dadurch gekennzeichnet, dass**
die Haltemittel (6a, 6b; 7a, 7b) ein in ihren Lagern (12) geführtes bolzenförmiges Verbindungsglied (17) und einen mit diesem vorzugsweise lösbar verbundenen Träger (18) für mindestens eine Gleitrolle (14) aufweisen.

9. Schiebeverschluss nach einem der vorhergehenden Ansprüche 4 bis 8, **dadurch gekennzeichnet, dass**
die Lager (12) als Lagerbüchsen ausgebildet sind und die sie aufnehmenden Ansätze (10a, 10b; 11a, 11b) mit einem dem Büchsendurchmesser angepassten halbrunden Endteil, vorzugsweise in Gestalt einer den Ansatz stirnseitig abschliessenden Halbschale versehen sind.

10. Schiebeverschluss nach einem der vorhergehenden Ansprüche 5 bis 9 **dadurch gekennzeichnet, dass** die Schiebereinheit (2) am Gehäuseteil (1) mittels einer Scharnierverbindung (3) angelenkt ist, deren Scharnierflügel (21, 22) einerseits an der Schiebereinheit (2) und andererseits direkt an der einen Längswandung (9) des Gehäuseteils (1) befestigt sind.

## Claims

1. A slide closure for a container containing molten metal, that has a housing part (1) that can be fastened to the latter and a slider unit (2) that can be displaced longitudinally relative to it, into which a refractory plate (4 or 5) can be inserted, whereby the slider unit (2) being held by a number of holding means (6a, 6b; 7a, 7b) fastened to the housing part (1) perpendicular to the slider unit such that it can be displaced longitudinally, **characterised in that**
the holding means (6a, 6b; 7a, 7b) are releaseably fastened individually to the housing part (1) such that in the braced state of the slide closure (10) they can be released from the housing part (1) in almost every position of the slider unit (2), where the holding means (6a, 6b; 7a, 7b) each comprise a bearing (12) that can be accommodated in the housing part (1), which bearing can be fastened in the latter by inserting and turning in the manner of a bayonet or, conversely, can be removed from the latter, whereby this insertion or removal of the bearings (12) into or from the housing part (1) taking place approximately perpendicular to the latter.

2. The slide closure according to Claim 1, **characterised in that**
longitudinal guides (12') are formed on the outsides of the bearings (12) of the holding means (6a, 6b; 7a, 7b), respectively distributed evenly around the circumference, which guides can be introduced like a bayonet into corresponding grooves (10", 11") of an opening (10', 11') in the housing part (1) and then being secured therein by turning and fixing by means of a locking means (26).

3. The slide closure according to Claim 2, **characterised in that**
the respective bearing (12), and with it the holding means (6a, 6b; 7a, 7b), can be turned about a specific angle, the associated slide roller (14) therefore also being turned with the latter, which slide roller rests against guide tracks (13a, 13b) of the slider unit (2) in the braced state.

4. The slide closure according any of the preceding Claims 1 to 3, **characterised in that**
the housing part (1) has walls (8, 9) running close to the plate (4, 5) in the longitudinal direction and with projections (10a, 10b) that protrude to the side, in which walls bearings (12) of the individual holding means (6a, 6b; 7a, 7b) can be accommodated.

5. The slide closure according to Claim 4, **characterised in that**
the housing part (1) has two lateral projections (10a, 10b or 11a, 11b) on each of the two sides, the bearings (12) of which are arranged symmetrically to the spout opening (16) of the slide closure in the housing part (1).

6. The slide closure according to Claim 4 or 5, **characterised in that**
the lateral walls (8, 9) of the housing part (1) are respectively designed to be a distance of approximately one to a number of centimetres from the outsides of the plates (4, 5).

7. The slide closure according to any of the preceding Claims 4 to 6, **characterised in that**
the holding means (6a, 6b; 7a, 7b) are provided with slide rollers (14) sliding on guide tracks (13a or 13b) of the slider unit (2) parallel to the working plane of the slide closure (10), which slide rollers are loaded against the guide tracks (13a, 13b) by spring components (15) disposed in the bearings (12).

8. The slide closure according to Claim 7, **characterised in that**
the holding means (6a, 6b; 7a, 7b) have a bolt-shaped connection element (17) guided in their bearings (12) and a support (18) preferably releaseably connected to the latter for at least one slide roller (14).

9. The slide closure according to any of the preceding Claims 4 to 8, **characterised in that**
the bearings (12) are in the form of bearing bushings and the projections (10a, 10b; 11a, 11b) accommodating them are provided with a semi-circular end part adapted to the end diameter of the bushing, preferably in the form of a half-shell concluding the projection on the face side.

10. The slide closure according to any of the preceding Claims 5 to 9, **characterised in that**
the slider unit (2) is attached to the housing part (1) by means of a hinge connection (3), the hinge leaves (21, 22) of which are fastened on the one hand to the slider unit (2) and on the other hand directly to the one longitudinal wall (9) of the housing part (1).

## Revendications

1. Busette à tiroir pour un récipient contenant du métal en fusion, comprenant une partie (1) formant enveloppe et pouvant être fixée à celui-ci et une unité (2) à tiroir, qui peut coulisser longitudinalement par rapport à celui-ci et dans laquelle peut être insérée une plaque (4 ou 5) réfractaire, l'unité (2) à tiroir étant maintenue, avec possibilité de coulisser longitudinalement, par plusieurs moyens (6a, 6b ; 7a, 7b) de maintien fixés perpendiculairement à elle, à la partie (1) formant enveloppe, **caractérisée en ce que**
les moyens (6a, 6b ; 7a, 7b) de maintien sont fixés de manière amovible individuellement à la partie (1) formant enveloppe, de manière à pouvoir alors que la busette (10) à tiroir est à l'état bloqué, être séparés, à peu près en toute position de l'unité (2) à tiroir, de la partie (1) formant enveloppe, par le fait que ces moyens (6a, 6b ; 7a, 7b) de maintien comprennent chacun un palier (12) pouvant être reçu dans la partie (1) formant enveloppe, palier qui, de type à baïonnette, peut y être fixé de manière amovible ou en être inversement retiré par introduction et rotation, cette introduction ou ce retrait du palier (10) dans ou hors de la partie (1) formant enveloppe s'effectuant à peu près perpendiculairement à cette dernière.

2. Busette à tiroir suivant la revendication 1, **caractérisée en ce que**,
sur les côtés extérieurs du palier (12) des moyens (6a, 6b ; 7a, 7b) de maintien, sont formées, réparties respectivement de manière uniforme sur le pourtour, des glissières (12') longitudinales, qui comme une baïonnette, peuvent être insérées dans des rainures (10'', 11'') correspondant d'une ouverture (10', 11') de la partie (1) formant enveloppe et ensuite y être bloquées par une rotation et une immobilisation au moyen d'un moyen (26) d'arrêt.

3. Busette à tiroir suivant la revendication 2, **caractérisée en ce que**
le palier (12) respectif et avec lui le moyen (6a, 6b; 7a, 7b) de maintien peut tourner d'un angle déterminé, dans laquelle ainsi on peut faire également tourner le galet (14) glissant qui leur est relié et qui, à l'état bloqué, s'applique aux voies (13a, 13b) de guidage de l'unité (2) à tiroir.

4. Busette à tiroir suivant la revendication 1 à 3 précédentes, **caractérisée en ce que**
la partie (1) formant enveloppe a des parois (8, 9) s'étendant dans la direction longitudinale près de la plaque (4, 5) et ayant des oreilles (10a, 10b et 11a, 11b) en saillie vers l'extérieur latéralement, dans lesquelles des paliers (12) des moyens (6a, 6b ; 7a, 7b) individuels de maintien peuvent être reçus.

5. Busette à tiroir suivant la revendication 4, **caractérisée en ce que**
la partie (1) formant enveloppe a des deux côtés respectivement deux oreilles (10a, 10b et 11a, 11b) latérales, dont les paliers (12) sont disposés dans la partie (1) formant enveloppe symétriquement par rapport à l'ouverture (16) de coulée de la busette à tiroir.

6. Busette à tiroir suivant la revendication 4 ou 5, **caractérisée en ce que**
les parois (8, 9) latérales de la partie (1) formant enveloppe sont dimensionnées respectivement en ayant chacune une distance d'à peu près un à plusieurs centimètres aux côtés extérieurs des plaques (4, 5).

7. Busette à tiroir suivant l'une des revendications 4 à 6 précédentes, **caractérisée en ce que**
les moyens (6a, 6b ; 7a, 7b) de maintien sont pourvus de galets (14) glissant parallèlement au plan de travail de la busette (10) à tiroir sur des voies (13a et 13b) de guidage de l'unité (2) à tiroir, galets qui sont appliqués sur les voies (13a, 13b) de guidage par des organes (15) de ressort montés dans les paliers (12).

8. Busette à tiroir suivant la revendication 7, **caractérisée en ce que**
les moyens (6a, 6b ; 7a, 7b) de maintien ont, pour au moins un galet (14) glissant, un organe (17) de liaison en forme d'axe guidé dans leurs paliers (12) et un support (18) relié de préférence de manière amovible à celui-ci.

9. Busette à tiroir suivant l'une des revendications 4 à 8 précédentes, **caractérisée en ce que**
les paliers (12) sont constitués sous la forme de coussinets et les oreilles (10a, 10b ; 11a, 11b) les recevant sont pourvues d'une partie d'extrémité hémi-circulaire adaptées au diamètre des coussinets, de préférence sous la forme d'une hémi-coquille fermant l'oreille du côté frontal.

10. Busette à tiroir suivant l'une des revendications 5 à 9 précédentes, **caractérisée en ce que**
l'unité (2) à tiroir est articulée à la partie formant enveloppe au moyen d'une liaison (3) à charnière, dont les ailes (21, 22) sont fixées d'une part à l'unité (2) à tiroir et d'autre part directement à l'une des parois (9) longitudinales de la partie (1) formant enveloppe.
